# EUROPÄISCHE PATENTSCHRIFT

(11) **EP 0 686 819 B1**
(45) Veröffentlichungstag und Bekanntmachung des Hinweises auf die Patenterteilung: **27.01.1999**
(21) Anmeldenummer: 95105648.0
(22) Anmeldetag: 13.04.1995
(51) Int. Cl.: F27D 15/02

(54) **Zweischichtkühler**
Cooler with two layers of charge
Refroidisseur à deux couches de charge

(30) Priorität: 06.06.1994 DE 4419728
(43) Veröffentlichungstag der Anmeldung: 13.12.1995
(73) Patentinhaber: KRUPP POLYSIUS AG, 59269 Beckum (DE)
(72) Erfinder: Niemerg, Hermann, Dipl.-Ing., D-59320 Ennigerloh (DE); Osburg, Ralf, Dr.-Ing., D-59269 Beckum (DE); Berger, Arthur, D-59320 Ennigerloh (DE); Nienaber, Bernd, Dipl.-Ing., D-59227 Ahlen (DE); Strohbusch, Manfred, D-59320 Ennigerloh (DE)
(74) Vertreter: Tetzner, Volkmar, Dr.-Ing. Dr. jur.

(56) Entgegenhaltungen:
- EP-A- 0 072 018
- BE-A- 553 427
- BE-A- 676 285
- DE-B- 1 097 346
- DE-C- 609 839
- DE-U- 527 173
- US-A- 1 322 652

## Beschreibung

Die Erfindung betrifft einen Zweischichtkühler, bei dem das Kühlgut auf einer Kühlfläche vom Kühleranfang zum Kühlerende bewegt wird, wobei in einer ersten Gutzuführzone am Kühleranfang eine obere Schicht von heißem Kühlgut auf eine untere Schicht von bereits vorgekühltem Kühlgut aufgegeben wird und am Kühlerende die beiden Schichten durch eine Trenneinrichtung voneinander getrennt werden, wobei das Gut der unteren Schicht als Fertiggut abgezogen und das Gut der oberen Schicht durch eine Transporteinrichtung als Umlaufgut zu einer zweiten Gutzuführzone am Kühleranfang zurückgeführt und dort als untere Schicht auf die Kühlfläche aufgegeben wird.

Ein Zweischichtkühler der vorstehend genannten Gattung ist beispielsweise durch die DE-C-10 97 346 bekannt. Ein derartiger Kühler hat den Vorteil, daß die Kühlfläche, die beispielsweise aus einzeln belüftbaren Rostplatten und/oder Rostplattenreihen besteht, thermisch geschont wird, indem die untere Schicht bereits vorgekühlt ist und dadurch als Schutzlage wirkt.

Eine derartige Ausführung hat jedoch den Nachteil, daß bei schwankenden Mengen des Umlaufgutes auch die Höhe der unteren Schicht ständig variiert. Dadurch ergeben sich einerseits Schwierigkeiten beim Einstellen der Trenneinrichtung am Kühlerende, so daß u.U. auch bereits ausreichend gekühltes Gut als Umlaufgut zurückgeführt wird und andererseits verändert sich die Kühlwirkung durch die unterschiedlichen Schichthöhen der unteren Schicht.

Aus der DE-U-527 173 ist eine Vorrichtung zum Trocknen und ggf. Vorbrennen granulierten Vormaterials zum Herstellen von Zement bekannt. Diese Vorrichtung enthält einen ersten Aufgabetrichter, über den Frischgut als unterste Schicht auf einen Rost aufgebracht wird. Hinter diesem ersten Aufgabetrichter ist ein zweiter Aufgabetrichter angeordnet, der rückgeführtes Gut auf die untere Schicht des Frischgutes aufbringt. Am Ende des Rostes ist eine einstellbare Ablaufschurre vorgesehen, die einen Teil des Gutes zum zweiten Aufgabetrichter zurückführt und den anderen Teil des Gutes ableitet.

Der Erfindung liegt die Aufgabe zugrunde, einen Zweischichtkühler der eingangs genannten Art so auszubilden, daß der Wirkungsgrad des Kühlers verbessert wird.

Diese Aufgabe wird erfindungsgemäß durch die kennzeichnenden Merkmale des Anspruches 1 gelöst, indem eine Stauwand vorgesehen ist, deren Unterkante einen Abstand zur Kühlfläche aufweist und der Abstand zwischen der Unterkante der Stauwand und der Kühlfläche einstellbar ist entsprechend der Höhe der unteren Schicht.

Mit der erfindungsgemäßen Ausführung wird somit während des Betriebes eine gleichmäßige Höhe der unteren Schicht gewährleistet, so daß einerseits eine relativ gleichmäßige Kühlwirkung erreicht wird und andererseits die Trenneinrichtung zur Trennung der unteren und oberen Schicht fest eingestellt werden kann. Durch die Einstellbarkeit des Abstandes zwischen der Unterkante der Stauwand und der Kühlfläche kann, entsprechend der Körnung des zu kühlenden Gutes, eine optimale Höhe der unteren Schicht eingestellt werden. So erfordert feinkörniges Gut eine dünnere untere Schicht als grobkörniges Gut.

Weitere Ausgestaltungen der Erfindung sind Gegenstand der Unteransprüche.

Weitere Vorteile und Ausgestaltungen der Erfindung werden im folgenden anhand der Beschreibung eines bevorzugten Ausführungsbeispieles und der Zeichnung näher erläutert.

In der Zeichnung zeigen
- Fig.1: eine schematische Gesamtansicht eines erfindungsgemäßen Zweischichtkühlers,
- Fig.2: eine Schnittansicht im Bereich der Stauwand längs der Linie II-II der Fig.3,
- Fig.3: eine Schnittansicht längs der Linie III-III der Fig.2 und
- Fig.4: eine Schnittansicht längs der Linie IV-IV der Fig.3.

Der in Fig.1 in einer schematischen Gesamtansicht dargestellte Zweischichtkühler ist als Schubrostkühler ausgebildet, wobei aufeinanderfolgende Plattenreihen 1, 2 abwechselnd stationär und beweglich angeordnet sind.

Die Plattenreihen des Kühlers sind zu mehreren Gruppen 3, 4, 5 zusammengefaßt, die gesondert über Ventilatoren 6 und 7 bzw. 8, 9 mit Kühlluft beaufschlagt werden.

In einer ersten Gutzuführzone am Kühleranfang wird eine untere Schicht 10 von bereits vorgekühltem Kühlgut auf die Rostfläche des Kühlers aufgegeben. Auf diese untere Schicht 10 wird eine obere Schicht 11 von heißem Kühlgut aufgebracht. Das vorgekühlte Kühlgut der unteren Schicht 10 wird über einen Schacht 12 zugeführt, der durch eine Stau- oder Bunkerwand 13 von einem Schacht 14 getrennt ist, durch den das heiße Kühlgut - beispielsweise von einem Drehrohrofen kommend - auf die untere Schicht 10 des Zweischichtkühlers aufgegeben wird.

Am Kühlerende ist zum Abzug des Gutes der unteren Schicht 10 ein Fertiggutschacht 15 vorgesehen. Weiterhin ist dort ein Brecher 16 angeordnet, dem eine Schurre 17 vorgeschaltet ist, die das Gut der oberen Schicht 11 dem Brecher 16 zuführt. Diese Schurre 17 ist dabei so flach geneigt, daß sich auf ihr eine ruhende Gutzone 18 ausbildet. Sie stellt eine Trenneinrichtung dar, die am Kühlerende die Schichten 10 und 11 voneinander trennt, indem sie das Gut der unteren Schicht 10 zurückhält und in den Fertiggutschacht 15 leitet, während das Gut der oberen Schicht 11 über die ruhende Gutzone 18 hinweggleiten kann, so daß es zum Brecher 16 gelangt.

Durch den Brecher 16 werden gröbere Teile des Gutes der oberen Schicht 11 zerkleinert. Nach Passieren des Brechers 16 gelangt das Gut der oberen Schicht 11 als Umlaufgut zum Kühleranfang zurück (Förderlinie 19) und wird dort als untere Schicht 10 auf die Rostfläche des Kühlers aufgegeben.

Das untere Ende des Fertiggutschachtes 15 mündet mit Abstand über einer Staufläche 20 aus, die durch einen horizontal angeordneten Tisch gebildet wird. Seine Abmessungen und sein Abstand vom unteren Ende des Fertiggutschachtes 15 sind so gewählt, daß der Schüttgutkegel 21a des aus dem Fertiggutschacht 15 austretenden Fertiggutes 21 auf der Oberfläche des die Staufläche 20 bildenden Tisches innerhalb der Tischränder mündet.

Längs der Staufläche 20 ist ein Austragsorgan 22 in Richtung des Doppelpfeiles 23 hin- und herbeweglich. Die Hubgeschwindigkeit und die Hublänge dieses als Balken ausgebildeten Austragsorganes 22 sind veränderbar.

Die Eintrittsöffnung des Fertiggutschachtes 15 am oberen Schachtende ist durch eine als Sieb oder Rost ausgebildete Klassiereinrichtung 24 abgedeckt.

Das vom Austragsorgan 22 nach beiden Seiten über den vorderen und hinteren Rand der Staufläche 20 ausgetragene Fertiggut 21 wird über eine nicht veranschaulichte Einrichtung (Förderlinie 27) weitertransportiert. Gewünschtenfalls kann ein Teil des Gutes der oberen Schicht 11 nach Passieren des Brechers 16 dem Fertiggut beigemischt werden (Förderlinie 28).

Rostdurchfallgut, das zwischen den Rostplatten der festen und beweglichen Plattenreihen 1, 2 nach unten fällt, wird über eine Transporteinrichtung 29 entweder der Förderlinie 27 des Fertiggutes oder der Förderlinie 19 des Umlaufgutes zugeleitet.

Die Stauwand 13 ist im Bereich zwischen der ersten Gutzuführzone (Schacht 12) und der zweiten Gutzuführzone (Schacht 14) angeordnet, wobei zwischen deren Unterkante und der Kühlfläche ein Abstand a vorgesehen ist, der der Höhe der unteren Schicht 10 entspricht.

Bevor anhand der Fig.2 bis 4 die Stauwand 13 detaillierter beschrieben wird, soll zunächst die Funktion des Zweischichtkühlers gemäß Fig.1 erläutert werden.

Die untere Schicht 10 von bereits vorgekühltem Kühlgut schützt die Rostfläche des Kühlers vor einer zu hohen thermischen Belastung sowie vor starkem Verschleiß durch das heiße Kühlgut, das die obere Schicht 11 bildet.

Am Kühlerende werden die beiden Schichten durch die von der ruhenden Gutzone 18 gebildete Trenneinrichtung voneinander getrennt. Eine Veränderung der Stärke der oberen und unteren Schicht ist durch die Einstellung der Höhenlage der Trenneinrichtung möglich. So kann beispielsweise die Höhe der ruhenden Gutzone 18 durch Verringerung der Neigung der Schurre 17 vergrößert werden (und umgekehrt). Selbstverständlich sind im Rahmen der Erfindung auch andere konstruktive Möglichkeiten zur Trennung der beiden Schichten 10, 11 möglich. Die am oberen Ende des Fertiggutschachtes 15 vorgesehene Klassiereinrichtung 24 hält größere Gutbrocken, die in der unteren Schicht 10 vorhanden sind, zurück. Diese Gutbrocken unterliegen dann entweder einer automatischen Zerkleinerung im Gut der unteren Schicht oberhalb der Klassiereinrichtung 24, oder sie gelangen in die ruhende Gutzone 18 oder in die obere Schicht 11. Im letzteren Falle passieren sie erneut den Brecher 16.

Das Fertiggut 21 staut sich auf der Staufläche 20, so daß Schüttgutkegel 21a auf der Oberfläche des die Staufläche 20 bildenden Tisches innerhalb der Tischränder münden. Unabhängig von der jeweils vorhandenen - im Betrieb evtl. wechselnden - Körnungszusammensetzung des Fertiggutes 21 wird daher die ausgetragene Gutmenge ausschließlich durch die Hubgeschwindigkeit und die Hublänge des Austragsorganes 22 bestimmt.

Die Erfindung wurde vorstehend am Beispiel eines Schubrostkühlers erläutert. Sie ist jedoch selbstverständlich auch bei anderen Zweischichtkühlern, insbesondere bei Zweischicht Zweischicht-Wanderrostkühlern, vorteilhaft einsetzbar.

Im folgenden wird anhand der Schnittdarstellungen gemäß den Fig.2 bis 4 die erfindungsgemäße Stauwand detaillierter beschrieben:

Die Stauwand 13 besteht im wesentlichen aus einem als Tragbalken 30 ausgebildeten Tragelement und darüber angeordneten Halterungselementen, die sowohl auf der dem Schacht 12 als auch auf der dem Schacht 13 zugewandten Seite mit einer feuerfesten Ausmauerung 32 versehen sind. Der Tragbalken 30 erstreckt sich über die gesamte Breite der Kühlfläche und ist in Seitenwänden 33a und 33b des Kühlers gehaltert.

Der Tragbalken 30 ist auf den drei mit dem Kühlgut in Berührung kommenden Seitenflächen mit Schutzsegmenten 34, 35 und 36 versehen. Das der zweiten Gutzuführzone, d.h. dem Schacht 12, zugewandte Schutzsegment 34 weist eine die Höhe der unteren Schicht 10 bestimmende Abstreifkante 34a auf. Demgegenüber ist das der ersten Gutzuführzone, d.h. dem Schacht 14, zugewandte Schutzsegment 36a als nach oben offene, zur Aufnahme von Kühlgut bestimmte Rinne ausgebildet, deren vordere Begrenzungsfläche 36a wesentlich niedriger als die mit dem Tragbalken 30 verbundene hintere Begrenzungsfläche 36b ausgebildet ist. Die Schutzsegmente 34 und 35 sind demgegenüber nach außen im wesentlichen als ebene Platten ausgebildet.

Die einzelnen Schutzsegmente 34, 35, 36 werden vorzugsweise aus verschleißfestem Guß hergestellt und in geeigneter Weise am Tragbalken 30 gehaltert. Die Halterung kann beispielsweise darin bestehen, daß die aus einem Stück oder aus mehreren Teilen bestehenden Schutzsegmente in einer Schwalbenschwanzführung auf den Tragbalken 30 aufgeschoben werden.

Sofern sehr heißes Kühlgut, wie beispielsweise der aus einem Drehrohrofen fallende Klinker, zu kühlen ist, ist es zweckmäßig, die Stauwand 13, d. h. den Tragbalken 30 und die Halterungselemente 31 mit einem geeigneten Kühlmittel, beispielsweise Kühlluft, zu kühlen. Wie insbesondere aus Fig.3 zu ersehen ist, sind zu diesem Zweck im Tragbalken 30 und in den Halterungselementen Kühlkanäle vorgesehen. Außerdem weist der Tragbalken 30 eine Kühllufteintrittsöffnung 37 und das oberste Halterungselement 31 eine Kühlluftaustrittsöffnung 38 auf. Die Kühlluft wird vorzugsweise mäanderförmig (Pfeile 39) durch den Tragbalken und die Halterungselemente geführt.

Während des Betriebes setzt sich die durch das Schutzsegment 36 gebildete Rinne mit durch den Schacht 14 fallenden Gut zu. Dabei bildet sich eine schräge zu der Kühlfläche geneigte Fläche, auf der weiteres, zu kühlendes, heißes Gut auftreffen und abrutschen kann. Auf diese Weise findet die Reibung im wesentlichen innerhalb des Kühlgutes statt, so daß der Tragbalken 35 und auch das Schutzsegment 36 vor Verschleiß und übermäßiger Hitze geschützt sind.

Die einzelnen Schutzsegmente sind vorzugsweise austauschbar am Tragbalken angebracht, so daß insbesondere das Schutzsegment 34 mit seiner Abstreifkante 34a ausgewechselt werden kann. Es können daher auch Schutzsegmente 34 verwendet werden, deren Abstreifkante 34a einen kleineren Abstand zur Kühlfläche aufweisen, wie das durch gestrichelte Linien in Fig.2 angedeutet ist. Auf diese Weise kann die Höhe der unteren Schicht 10 an das zu kühlende Gut angepaßt werden, um eine optimale Kühlwirkung zu erreichen. So erfordert feinkörniges Gut eine dünnere untere Schicht 10 als grobkörniges Gut.

## Patentansprüche

1. Zweischichtkühler mit
a) einer Kühlfläche zur Bewegung eines Kühlgutes vom Kühleranfang zum Kühlerende,
b) einer ersten Gutzuführzone (Schacht 14) am Kühleranfang zur Aufgabe einer oberen Schicht (11) von heißem Kühlgut auf eine untere Schicht (10) von bereits vorgekühltem Kühlgut,
c) einer Trenneinrichtung am Kühlerende zum Trennen der beiden Schichten (10, 11) in Fertiggut und Umlaufgut,
d) einer Transporteinrichtung zur Rückführung des Gutes der oberen Schicht (11) als Umlaufgut
e) und einer zweiten Gutzuführzone (Schacht 12) am Kühleranfang zur Aufgabe des rückgeführten Umlaufgutes als untere Schicht (10) auf die Kühlfläche,
dadurch gekennzeichnet, daß
f) zwischen der ersten und zweiten Gutzuführzone eine Stauwand (13) vorgesehen ist, deren Unterkante (34a) einen Abstand (a) zur Kühlfläche aufweist und
g) der Abstand (a) zwischen der Unterkante (Abstandkante 34a) der Stauwand (13) und der Kühlfläche einstellbar ist, entsprechend der Höhe der unteren Schicht (10).

2. Kühler nach Anspruch 1, dadurch gekennzeichnet, daß die Stauwand (13) im unteren, der Kühlfläche zugewandten Bereich ein Tragelement (30) aufweist.

3. Kühler nach Anspruch 1, dadurch gekennzeichnet, daß das Tragelement auf den mit dem Kühlgut in Berührung kommenden Flächen mit Schutzsegmenten (34, 35, 36) versehen ist.

4. Kühler nach Anspruch 3, dadurch gekennzeichnet, daß das der zweiten Gutzuführzone (12) zugewandte Schutzsegment (34) eine die Höhe der unteren Schicht bestimmende Abstreifkante (34a) aufweist.

5. Kühler nach Anspruch 3, dadurch gekennzeichnet, daß das der ersten Gutzuführzone (14) zugewandte Schutzsegment (36) als nach oben offene, zur Aufnahme von Kühlgut bestimmte Rinne ausgebildet ist.

6. Kühler nach Anspruch 1, dadurch gekennzeichnet, daß die Stauwand (13) Kühlkanäle (39) aufweist.

7. Kühler nach Anspruch 1, gekennzeichnet durch seine Ausbildung als Schubrostkühler, der vorzugsweise mit einzeln belüftbaren Rostplatten und/oder Rostplattenreihen (1, 2) versehen ist.

8. Kühler nach Anspruch 1, gekennzeichnet durch seine Ausbildung als Wanderrostkühler.

## Claims

1. Double layer cooler with
a) a cooling surface for moving a material for cooling from the start of the cooler to the end of the cooler,
b) a first material feed zone (shaft 14) at the start of the cooler for moving an upper layer (11) of hot material for cooling onto a lower layer (10) of material for cooling which has already been precooled,
c) a separating arrangement at the end of the cooler for separating the two layers (10, 11) into finished material and recirculated material
d) a transport arrangement for returning the material of the upper layer (11) as recirculated material
e) and a second material feed zone (shaft 12) at the start of the cooler for feeding the returned material as the lower layer (10) onto the cooling surface,
characterised in that
f) between the first and the second material feed zones a baffle wall (13) is provided, the lower edge (34) of which is spaced (distance a) from the cooling surface, and
g) the distance (a) between the lower edge (spacing edge 34a) of the baffle wall (13) and the cooling surface is adjustable, according to the height of the lower layer.

2. Cooler as claimed in Claim 1, characterised in that the baffle wall (13) has a supporting element (30) in the lower region facing the cooling surface.

3. Cooler as claimed in Claim 1, characterised in that the supporting element is provided with protective segments (34, 35, 36) on the surfaces coming into contact with the material for cooling.

4. Cooler as claimed in Claim 3, characterised in that the protective segment (34) facing the second material feed zone (12) has a scraping edge (34a) which determines the height of the lower layer.

5. Cooler as claimed in Claim 3, characterised in that the protective segment (36) facing the first material feed zone (14) is constructed as a channel which is open at the top and intended to receive material for cooling.

6. Cooler as claimed in Claim 1, characterised in that the baffle wall (13) has cooling channels (39).

7. Cooler as claimed in Claim 1, characterised by its construction as a reciprocating grate cooler which is preferably provided with grate plates and/or rows of grate plates (1, 2) which can be aerated individually.

8. Cooler as claimed in Claim 1, characterised by its construction as a travelling grate cooler.

## Revendications

1. Refroidisseur d'une charge en deux couches comprenant
a) une surface de refroidissement destinée à déplacer une matière à refroidir du début vers la fin du refroidisseur,
b) une première zone d'apport de matière (colonne 14) située au début du refroidisseur pour déverser une couche supérieure (11) de matière chaude à refroidir sur une couche inférieure (10) de matière à refroidir déjà préalablement refroidie,
c) un dispositif de séparation situé à la fin du refroidisseur pour séparer les deux couches (10, 11) en produit fini et en matière en circulation,
d) un dispositif de transport destiné au recyclage de la matière de la couche supérieure (11) sous forme de matière en circulation
e) et une deuxième zone d'apport de matière (colonne 12) située au début du refroidisseur et destinée à déverser la matière recyclée en circulation sous forme d'une couche inférieure (10) sur la surface de refroidissement,
caractérisé en ce que
f) une paroi de retenue (13), dont le bord inférieur (34a) est à distance (a) de la surface de refroidissement, est prévue entre les première et deuxième zones d'apport de matière et
g) la distance (a) séparant le bord inférieur (arête 34a de détermination de la distance) de la paroi de retenue (13) et la surface de refroidissement est réglable en fonction de la hauteur de la couche inférieure (10)

2. Refroidisseur selon la revendication 1, caractérisé en ce que la paroi de retenue (13) comprend un élément de support (30) dans la zone inférieure tournée vers la surface de refroidissement.

3. Refroidisseur selon la revendication 2, caractérisé en ce que l'élément de support est muni de segments de protection (34, 35, 36) sur les surface entrant en contact avec la matière à refroidir.

4. Refroidisseur selon la revendication 3, caractérisé en ce que le segment de protection (34) qui est tourné vers la deuxième zone d'apport de matière (12) présente une arête racleuse (34a) qui détermine la hauteur de la couche inférieure.

5. Refroidisseur selon la revendication 3, caractérisé en ce que le segment de protection (36) qui est tourné vers la première zone d'apport de matière (14) est conformé en rigole ouverte vers le haut et destinée à recevoir de la matière à refroidir.

6. Refroidisseur selon la revendication 1, caractérisé en ce que la paroi de retenue (13) comprend des canaux de refroidissement (39).

7. Refroidisseur selon la revendication 1, caractérisé par sa conformation en refroidisseur à grilles poussantes qui est équipé de préférence de plaques en forme de grilles et/ou de rangées (1, 2) de plaques en forme de grilles qui peuvent être balayées individuellement à l'air.

8. Refroidisseur selon la revendication 1, caractérisé par sa conformation en refroidisseur à grille dansante
